# EUROPÄISCHE PATENTSCHRIFT

(11) **EP 3 124 350 B1**
(45) Veröffentlichungstag und Bekanntmachung des Hinweises auf die Patenterteilung: **12.09.2018**
(21) Anmeldenummer: 15179344.5
(22) Anmeldetag: 31.07.2015
(51) Int. Cl.: B61B 1/02

(54) **TÜRSTEUERUNGSSYSTEM UND VERFAHREN ZUR GEMEINSAMEN ANSTEUERUNG VON FAHRZEUG- UND BAHNSTEIGTÜREN**
DOOR CONTROL SYSTEM AND METHODS FOR THE JOINT CONTROL OF VEHICLE AND PLATFORM DOORS
SYSTEME DE COMMANDE DE PORTE ET PROCEDE DE COMMANDE COMMUNE DE PORTES DE VEHICULE ET DE QUAI

(43) Veröffentlichungstag der Anmeldung: 01.02.2017
(73) Patentinhaber: Gebr. Bode GmbH & Co. KG, 34123 Kassel (DE)
(72) Erfinder: BACHMANN, Guido, 34302 Guxhagen (DE); SCHEFFER, Benjamin, 34125 Kassel (DE)
(74) Vertreter: Patentanwälte Bauer Vorberg Kayser

(56) Entgegenhaltungen:
- EP-B1- 2 509 842
- WO-A1-2014/088305
- DE-B3-102004 045 558
- JP-A- 2001 010 485

## Beschreibung

Die Erfindung betrifft ein Türsteuersystem, umfassend ein Fahrzeug zur Personenbeförderung mit wenigstens einer Fahrzeugtür und einen Bahnsteig mit einer Zugangsschutzeinrichtung, wobei die Zugangsschutzeinrichtung wenigstens eine Bahnsteigtür aufweist. Jeder Fahrzeugtür ist ein Fahrzeugtüraktor mit Mitteln zur Bewegung der jeweiligen Fahrzeugtür und jeder Bahnsteigtür ein Bahnsteigtüraktor mit Mitteln zur Bewegung der jeweiligen Bahnsteigtür zugeordnet.

Die Erfindung betrifft ferner ein Verfahren zur Ansteuerung von Fahrzeugtüren und Bahnsteigtüren über zugehörige Aktoren für die Bewegung der jeweiligen Türen.

Im Bereich der Fahrzeuge für die Personenbeförderung ist es bekannt, die Türen dieser Fahrzeuge über jeweilige Türsteuerungen anzusteuern. Über diese Türsteuerungen werden Türen bei Bedarf geöffnet, geschlossen, eingeklemmte Objekte oder Personen in Türen erkannt, etc. Auch Anbauteile wie beispielsweise Schiebetritte können durch solche Türsteuerungssystem ein- und ausgefahren werden. Ferner ist es bekannt, Bahnsteige für derartige Fahrzeuge der Personenbeförderung mit einer Zugangsschutzwand zu versehen, welche die Bahnsteigkante vom übrigen Bereich eines Bahnhofs bzw. einer Haltestelle abgrenzt. Bei derartigen Trennwänden handelt es sich typischerweise um Glaswände, die zwar die Sicht auf den Bahnsteig zulassen, jedoch keinen unkontrollierten Zutritt zur Bahnsteigkante.

Auf diese Weise kann insbesondere die Sicherheit an einer Haltestelle erhöht werden. Eine solche Trennwand kann jedoch auch für eine Optimierung der Klimatisierung eines Bahnhofs verwendet werden. Beispielsweise kann der innere Bereich vor der Glaswand gegenüber dem Bereich an der Bahnsteigkante gekühlt oder erwärmt werden, ohne dass dies durch Luftaustausch mit der Umgebung erschwert wird, in der sich das Fahrzeug befindet.

Der kontrollierte Zutritt von Personen zur Bahnsteigkante, um in ein Fahrzeug einzusteigen, aber auch der Zutritt von Personen von der Bahnsteigkante in den übrigen Bahnhofsbereich wird typischerweise durch mehrere Türen innerhalb der Trennwand ermöglicht. Diese Türen öffnen somit nur, wenn ein Fahrzeug eingefahren ist und ein Ein- und Aussteigen am Bahnhof erfolgen kann. In anderen Situationen bleiben die Türen vorzugsweise geschlossen. Auch ein solches Bahnsteigtürsystem verfügt üblicherweise über ein eigenes Türsteuerungssystem, welches das Öffnen, Schließen, Erkennen von eingeklemmten Objekten, etc. steuert. Derartige Systeme werden typischerweise auch in automatisierten Nahverkehrssystemen mit fahrerlosem Fahrzeugbetrieb eingesetzt, da dort gewährleistet sein muss, dass ein Fahrgastwechsel nur dann möglich ist, wenn ein Fahrzeug an einer vorgegebenen Position zum Halt gekommen ist. Beispielsweise können für ein Öffnen und Schließen der Bahnsteigtüren dabei Informationen aus dem Signalsystem verwendet werden.

Damit die Öffnungs- und Schließvorgänge des Fahrzeugtürsystems mit den entsprechenden Vorgängen am Bahnsteigtürsystem koordiniert werden können, ist es ferner aus der Patentanmeldung EP 2 708 432 A1 bekannt, Mittel zum Erfassen des korrekten Haltens eines Fahrzeugs vorzusehen. Ferner erfasst ein Laserscanner das Öffnen und Schließen von Fahrzeugtüren, wobei eine bahnsteigseitige Türsteuereinheit dazu ausgebildet ist, die Bahnsteigtüren anhand dieser Informationen anzusteuern.

Darüber hinaus ist es aus der Patentschrift EP 2 509 842 B1 (der DE 10 2009 044 843 A1 entsprechend) bekannt, am Fahrzeug und am Bahnsteig jeweils ein zentrales Türsteuergerät vorzusehen. Das Steuergerät des Fahrzeugs steuert dabei die Fahrzeugtüren an, während das Steuergerät am Bahnsteig die Bahnsteigtüren ansteuert. Durch eine Kommunikation zwischen diesen beiden Türsteuerungen wird ermöglicht, dass jede Türsteuerung Informationen über den Zustand des jeweils anderen Systems erhält.

Ausgehend hiervon ist es die Aufgabe der Erfindung, ein einfacheres und sichereres System und Verfahren bereitzustellen, mit dem Fahrzeugtüren und Bahnsteigtüren in einer Zugangsschutzeinrichtung an einem Bahnsteig angesteuert werden können. Erfindungsgemäß wird diese Aufgabe durch ein Türsteuersystem gemäß dem unabhängigen Anspruch 1 gelöst. Vorteilhafte Weiterbildungen des Systems ergeben sich aus den Unteransprüchen 2-10. Ferner wird die Aufgabe durch ein Verfahren gemäß dem unabhängigen Anspruch 11 gelöst. Vorteilhafte Weiterbildungen des Verfahrens ergeben sich aus den Ansprüchen 12-14.

Es ist darauf hinzuweisen, dass die in den Ansprüchen einzeln aufgeführten Merkmale in beliebiger, technisch sinnvoller Weise miteinander kombiniert werden können, insofern sie innerhalb der durch die Ansprüche definierten Schutzbereich bleiben, und weitere Ausgestaltungen der Erfindung aufzeigen. Die Beschreibung charakterisiert und spezifiziert die Erfindung insbesondere im Zusammenhang mit den Figuren zusätzlich.

Das erfindungsgemäße Türsteuersystem umfasst ein Fahrzeug zur Personenbeförderung mit wenigstens einer Fahrzeugtür und einen Bahnsteig mit einer Zugangsschutzeinrichtung, wobei die Zugangsschutzeinrichtung wenigstens eine Bahnsteigtür aufweist. Bei dem Fahrzeug handelt es sich insbesondere um ein Schienenfahrzeug, es kann sich jedoch auch um ein Fahrzeug ohne Schienenanbindung wie einen Bus handeln. Bei der Zugangsschutzeinrichtung des Bahnsteigs kann es sich beispielsweise um eine Schutzwand handeln, welche den Bereich der Bahnsteigkante vollständig von anderen Bereichen einer Haltestelle abgrenzt. In diese Schutzwand sind ein oder mehrere Bahnsteigtüren eingebracht, die kontrolliert geöffnet und geschlossen werden können. Durch diese Bahnsteigtüren können Fahrgäste hindurchtreten, um zu einem Fahrzeug zu gelangen und in dieses einzusteigen bzw. ein solches Fahrzeug zu verlassen.

Bei der Zugangsschutzeinrichtung kann es sich jedoch auch um eine gatterförmige Zugangsbarriere handeln, in die ein oder mehrere Zugangsschranken eingebracht sind. Diese Türen oder Zugangsschranken werden vorzugsweise geschlossen, wenn sich kein Fahrzeug am Bahnsteig befindet. Sie werden geöffnet, wenn ein Fahrzeug an den Bahnsteig heranfährt, so dass aussteigende Personen das Fahrzeug verlassen und einsteigende Personen das Fahrzeug betreten können. Eine Zugangsschutzeinrichtung und darin befindliche Zugangseinrichtungen wie Türen oder Schranken, die geöffnet und geschlossen werden können, können auf jegliche Art realisiert werden, wobei die Zugangseinrichtungen im Sinne dieser Erfindung allgemein als Bahnsteigtüren bezeichnet werden. Im Gegensatz dazu handelt es sich bei Fahrzeugtüren um Zugangseinrichtungen am Fahrzeug.

Für die Öffnungs- und Schließvorgänge ist jeder Fahrzeugtür ein Fahrzeugtüraktor mit Mitteln zur Bewegung der jeweiligen Fahrzeugtür und jeder Bahnsteigtür ein Bahnsteigtüraktor mit Mitteln zur Bewegung der jeweiligen Bahnsteigtür zugeordnet. Diese Aktoren bestehen wenigstens aus einem Antrieb, mit dem eine jeweilige Tür auf- und zubewegt werden kann. Bei dem Antrieb handelt es sich vorzugsweise um einen elektrischen Antrieb, der durch Steuerbefehle angesteuert werden kann. In einer Ausführungsform der Erfindung ist dabei jeder Tür ein eigener Aktor zugeordnet, so dass eine Tür unabhängig von jeder anderen Tür bewegt werden kann. Alternativ können auch mehrere Türen gleichzeitig von einem einzelnen Aktor bewegbar sein.

Erfindungsgemäß ist vorgesehen, dass das Fahrzeug eine zentrale Türsteuereinheit aufweist, welche dazu ausgebildet ist, den wenigstens einen Fahrzeugtüraktor und den wenigstens einen Bahnsteigtüraktor anzusteuern. Die zentrale Türsteuereinheit eines Fahrzeugs kann somit die Öffnungs- und Schließvorgänge mehrerer Fahrzeugtüren ansteuern, was gegenüber einzelner Türsteuerungen für jede Tür den Vorteil einer reduzierten Komponentenanzahl mit sich bringt. Ferner kann die zentrale Türsteuerung des Fahrzeugs auch direkt die Bahnsteigtüren eines Bahnsteigs ansteuern, den ein Fahrzeug anfährt. Am Bahnsteig muss somit keine zentrale Türsteuereinheit vorhanden sein, welche für die Ansteuerung aller Bahnsteigtüren zuständig ist, sondern dies kann von der Türsteuereinheit des jeweils einfahrenden Fahrzeugs übernommen werden. Dabei kann die zentrale Türsteuerung mit Steuerbefehlen direkt auf die Aktoren der Bahnsteigtüren zugreifen.

Dazu ist der wenigstens eine Fahrzeugtüraktor dazu ausgebildet, die Bewegung einer Fahrzeugtür aufgrund eines von der zentralen Türsteuereinheit empfangenen Steuerbefehls zu bewirken, und der wenigstens eine Bahnsteigtüraktor ist dazu ausgebildet, die Bewegung einer Bahnsteigtür aufgrund eines von der zentralen Türsteuereinheit empfangenen Steuerbefehls zu bewirken. Die zentrale Türsteuereinheit des Fahrzeugs kann somit über entsprechende Steuerbefehle direkt mit den jeweiligen Aktoren kommunizieren. Dabei besteht eine erste Kommunikationsverbindung zwischen der zentralen Türsteuereinheit und dem wenigstens einen Fahrzeugtüraktor, über welche Steuerbefehle für eine Bewegung einer Fahrzeugtür an den jeweiligen Fahrzeugtüraktor übermittelbar sind. Diese erste Kommunikationsverbindung besteht vorzugsweise dauerhaft und ist fest innerhalb des Fahrzeugs realisiert. Für die Ansteuerung des wenigstens einen Bahnsteigtüraktors ist eine temporäre zweite Kommunikationsverbindung zwischen der zentralen Türsteuereinheit und dem wenigstens einen Bahnsteigtüraktor herstellbar, über welche Steuerbefehle für eine Bewegung einer Bahnsteigtür von der zentralen Türsteuereinheit an den jeweiligen Bahnsteigtüraktor übermittelbar sind.

Das erfindungsgemäße Türsteuersystem hat beispielsweise den Vorteil, dass auf einem Bahnsteig keine Türsteuerung zur Bewegung der Bahnsteigtüren erforderlich ist. In einer Ausführungsform der Erfindung ist daher vorgesehen, dass eine solche bahnsteigseitige Türsteuerung auch nicht vorhanden ist, so dass Komponenten eingespart werden können. Die Bahnsteigtüren verfügen lediglich über Aktoren mit Antrieben zur Bewegung der Bahnsteigtüren, welche aber ohne Steuerbefehle von außen nicht in der Lage sind, die Türen zu bewegen. Die Aktoren sind somit nicht als Türsteuerungen zu bezeichnen.

Ferner erhöht sich die Verlässlichkeit des Gesamtsystems, da die Bewegung der Fahrzeugtüren einfacher und besser mit der Bewegung der Bahnsteigtüren koordiniert werden kann. Das Fahrzeug gibt vor, wann sich Türen öffnen und schließen und registriert sowohl die Zustände der Fahrzeugtüren als auch der Bahnsteigtüren, ohne dass eine zwischengeschaltete Zentraleinheit des Bahnsteigs erforderlich ist, welche Steuerbefehle für die Bahnsteigtüren erzeugt und ihre Zustandsinformationen sammelt. Somit ist auch keine Abstimmung zwischen verschiedenen Türsteuereinheiten erforderlich.

Die temporäre zweite Kommunikationsverbindung zur Ansteuerung der Bahnsteigtüren kann auf verschiedene Arten herstellbar sein. Beispielsweise weist das Fahrzeug eine Fahrzeugschnittstelle auf, die mit der zentralen Türsteuereinheit verbunden ist. Der Bahnsteig weist dagegen eine Bahnsteigschnittstelle auf, die mit dem wenigstens einen Bahnsteigtüraktor verbunden ist. Dabei sind die Fahrzeugschnittstelle und die Bahnsteigschnittstelle so ausgebildet, dass eine temporäre Kommunikationsverbindung zwischen diesen beiden Schnittstellen herstellbar ist.

Die temporäre Kommunikationsverbindung zwischen den beiden Schnittstellen kann kontaktlos oder kontaktbehaftet sein. Auch eine Kombination aus beiden Verbindungsarten kann eingesetzt werden. In einer Ausführungsform der Erfindung ist die erste Kommunikationsverbindung zwischen der zentralen Türsteuereinheit und dem wenigstens einen Fahrzeugtüraktor beispielsweise ein CAN-Bus. Der CAN-Bus beinhaltet auch die Verbindung zwischen der zentralen Türsteuereinheit und der Fahrzeugschnittstelle. Bei der Verbindung zwischen der Bahnsteigschnittstelle und dem wenigstens einen Bahnsteigtüraktor kann es sich ebenfalls um einen CAN-Bus handeln. Die Türen am Fahrzeug und am Bahnsteig können somit jeweils über einen fest installierten CAN-BUS angesteuert werden. Die Protokolle der ersten Kommunikationsverbindung zwischen der zentralen Türsteuereinheit und dem wenigstens einen Fahrzeugtüraktor, der Verbindung zwischen der zentralen Türsteuereinheit und der Fahrzeugschnittstelle und der Verbindung zwischen der Bahnsteigschnittstelle und dem wenigstens einen Bahnsteigtüraktor sind dabei vorzugsweise identisch.

Die temporäre Kommunikationsverbindung zwischen dem Fahrzeug und dem Bahnsteig kann dann kontaktlos beispielsweise über eine Funkverbindung realisiert werden. Über diese Funkverbindung kann die Schnittstelle des Fahrzeugs mit der Schnittstelle des Bahnsteigs kommunizieren, wenn sich das Fahrzeug im Bereich des Bahnsteigs befindet. Vorzugsweise werden Funkverbindungen im Niederfrequenzbereich von etwa 50 bis 200 kHz gewählt, damit diese nicht von WLAN-Netzen, Mobiltelefonen oder Bluetooth-Verbindungen gestört werden. Die Reichweite dieser Funkverbindung kann beispielsweise danach ausgewählt werden, wie genau das Fahrzeug eine definierte Halteposition anfahren soll bzw. kann, um in den Funkbereich der Bahnsteigschnittstelle zu gelangen. Soll die Toleranz hierfür groß sein, wird eine Funkverbindung mit größerer Reichweite gewählt, während die Reichweite geringer ist, wenn das Fahrzeug eine bestimmte Halteposition mit größerer Genauigkeit anfahren soll.

Ferner kann eine kontaktbehaftete Verbindung verwendet werden, um die Fahrzeugschnittstelle temporär mit der Bahnsteigschnittstelle in Kontakt zu bringen, wenn das Fahrzeug an den Bahnsteig heranfährt. Dies kann beispielsweise über einen Gleit- oder Schleifkontakt realisiert werden. Ein solcher Gleit- oder Schleifkontakt kann durch eine Schleifschiene und eine Bürste gebildet werden, über die bei Kontakt Energie und auch Informationen übermittelbar sind. Dabei kann sich die Schleifschiene am Bahnsteig und die zugehörige Bürste am Fahrzeug befinden oder umgekehrt. Der Gleitkontakt hat gegenüber einer Funkverbindung den Vorteil, dass er schwerer gestört oder sogar manipuliert werden kann. Allerdings ist er empfindlicher gegenüber Beschädigungen und Verschmutzungen und unterliegt einem gewissen Verschleiß.

In einer Ausführungsform der Erfindung sind die beiden Schnittstellen am Fahrzeug und am Bahnsteig so angeordnet, dass sie nur in einer definierten Halteposition des Fahrzeugs miteinander kommunizieren können. Dies ist insbesondere bei Funkverbindungen mit geringerer Reichweite von beispielsweise 50-80cm oder der Verwendung von Gleitkontakten der Fall. Bei der Verwendung von Gleitkontakten ist in einer Ausführungsform der Erfindung eine Bahnsteigschnittstelle vorgesehen, die durch eine lang gestreckte Kontaktschiene gebildet wird. Am Fahrzeug ist wenigstens ein entsprechender Bürstenkontakt vorgesehen, mit dem das Fahrzeug Kontakt zu der Kontaktschiene aufnimmt, wenn es in einen Bahnsteig einfährt und in einer Halteposition zum Stehen kommt. Aufgrund der langestreckten Kontaktschiene ist das Fahrzeug dabei nicht auf eine genau definierte Halteposition festgelegt, sondern der mögliche Haltebereich ergibt sich aus der Länge der Kontaktschiene. Dieser Effekt kann umgekehrt auch mit einer Kontaktschiene am Fahrzeug und einer lokalen Kontaktbürste am Bahnsteig erreicht werden.

In einer Ausführungsform der Erfindung ist die Fahrzeugschnittstelle dabei im vorderen Bereich des Fahrzeugs angeordnet bzw. beginnt dort, so dass sie möglichst früh in Kontakt mit der Schnittstelle des Bahnsteigs treten kann. So könnten der zentralen Türsteuerung Zustandsinformationen von den Bahnsteigtüren übermittelt werden, bevor das Fahrzeug angehalten hat. Dadurch verfügt die Türsteuerung sehr frühzeitig über Informationen insbesondere bezüglich defekter oder blockierter Bahnsteigtüren. Wird beispielsweise eine Bahnsteigtür als nicht benutzbar erkannt, kann die zentrale Türsteuerung vorsehen, die zugehörige Fahrzeugtür in diesem Bahnsteigbereich nicht zu öffnen. Je nach Bauart des Bahnsteigs könnten Fahrgäste nach dem Aussteigen ansonsten vor einer verschlossenen Bahnsteigtür stehen. In diesem Fall kann es vorteilhafter sein, Fahrgäste durch eine andere Fahrzeugtür aussteigen zu lassen. Dies kann den Fahrgästen optisch und/oder akustisch angezeigt werden, bevor das Fahrzeug zu einem endgültigen Halt kommt, so dass die Fahrgäste rechtzeitig die Fahrgasttür wechseln können.

In einer Ausführungsform der Erfindung weist eine Bahnsteigtür wenigstens ein Sensormittel auf, und die zentrale Türsteuereinheit hat über die temporäre zweite Kommunikationsverbindung Zugriff auf Informationen des jeweiligen Sensormittels. Bei dem Sensormittel kann es sich um einen oder mehrere Sensoren handeln, die den Zustand einer Bahnsteigtür erfassen und an die zentrale Türsteuereinheit weitergeben können. Dabei kann dies aktiv durch das Sensormittel oder passiv mittels Abruf durch die zentrale Türsteuereinheit des Fahrzeugs erfolgen. Ein Sensormittel kann jedoch auch durch einen Türantrieb gebildet sein, der lediglich seinen Zustand, d.h. die Position einer Tür, wiedergeben kann.

Ergänzend zu den Fahrzeugtüren und den Bahnsteigtüren kann die zentrale Türsteuereinheit auch einen oder mehrere Ausstiegshilfen an den Fahrzeugtüren ansteuern. Bei diesen Ausstiegshilfen handelt es sich beispielsweise um ausfahrbare Schiebetritte unterhalb der Fahrzeugtüren.

Von der Erfindung umfasst ist ferner ein Verfahren zur gemeinsamen Ansteuerung wenigstens einer Fahrzeugtür eines Fahrzeugs zur Personenbeförderung, insbesondere eines Schienenfahrzeugs, und wenigstens einer Bahnsteigtür eines Bahnsteigs, welche sich innerhalb einer Zugangsschutzeinrichtung des Bahnsteigs befindet. Erfindungsgemäß steuert die zentrale Türsteuereinheit des Fahrzeugs wenigstens einen Fahrzeugtüraktor an, indem über eine erste Kommunikationsverbindung ein Steuerbefehl von der zentralen Türsteuereinheit an den Fahrzeugtüraktor übermittelt wird. Der Fahrzeugtüraktor bewirkt dabei die Bewegung der ihm zugeordneten Fahrzeugtür aufgrund dieses von der zentralen Türsteuereinheit empfangenen Steuerbefehls. Eine temporäre zweite Kommunikationsverbindung wird zwischen der zentralen Türsteuereinheit und wenigstens einem Bahnsteigtüraktor hergestellt, woraufhin die zentrale Türsteuereinheit des Fahrzeugs den wenigstens einen Bahnsteigtüraktor ansteuert, indem über diese temporäre zweite Kommunikationsverbindung ein Steuerbefehl von der zentralen Türsteuereinheit an den Bahnsteigtüraktor übermittelt wird. Der Bahnsteigtüraktor bewirkt die Bewegung einer ihm zugeordneten Bahnsteigtür ebenfalls aufgrund dieses von der zentralen Türsteuereinheit empfangenen Steuerbefehls.

Analog zu dem erfindungsgemäßen System kann die zentrale Türsteuereinheit somit über Steuerbefehle sowohl die Fahrzeugtüren als auch die Bahnsteigtüren ansteuern. Insbesondere kann vorgesehen sein, dass ein Steuerbefehl gleichzeitig von der zentralen Türsteuereinheit an wenigstens einen Fahrzeugtüraktor und wenigstens einen Bahnsteigtüraktor übermittelt wird. Beispielsweise kann ein Befehl "Tür öffnen" oder "Tür schließen" gleichzeitig an eine Fahrzeugtür und eine Bahnsteigtür im Bereich dieser Fahrzeugtür gesendet werden, so dass sich beide Türen gleichzeitig öffnen bzw. schließen. Steuerbefehle können jedoch auch zeitlich versetzt zueinander gesendet werden, wenn eine Bahnsteigtür beispielsweise vor einer Fahrzeugtür geöffnet und nach einer Fahrzeugtür geschlossen werden soll.

Insbesondere wird die temporäre Kommunikationsverbindung dabei hergestellt, bevor das Fahrzeug an dem Bahnsteig zu einem Halt kommt. So verfügt die zentrale Türsteuerung bereits sehr früh über Informationen bezüglich der Bahnsteigtüren und/oder kann Steuerbefehle an diese senden. Auch Informationen von Sensormitteln der Bahnsteigtüren können so sehr früh von der zentralen Türsteuerung ausgewertet werden.

Insgesamt führt die Erfindung zu einer Einsparung von Steuereinheiten, was insbesondere die Zuverlässigkeit des Gesamtsystems erhöht. Bei einer reduzierten Anzahl von Komponenten verringert sich die Ausfallwahrscheinlichkeit. Ferner können mit der Erfindung vereinfachte Redundanzkonzepte zur Verfügung gestellt werden. Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

### Von den Abbildungen zeigt:

- Fig. 1: eine schematische Darstellung einer Ausführungsform des erfindungsgemäßen Türsteuersystems; und
- Fig. 2: eine schematische Darstellung einer Verbindung zwischen Fahrzeugund Bahnsteigschnittstelle.

Fig. 1 zeigt schematisch ein Ausführungsbeispiel des erfindungsgemäßen Systems, umfassend ein Fahrzeug 10 zur Personenbeförderung und einen Bahnsteig 20. Bei dem Fahrzeug 10 handelt es sich insbesondere um ein Schienenfahrzeug wie beispielsweise eine Straßenbahn, U-Bahn, Schwebebahn oder einen Zug. Das System kann jedoch bei entsprechender Ausführung auch für andere Fahrzeuge wie beispielsweise Busse eingesetzt werden.

Der Bahnsteig 20 befindet sich im Bereich einer Haltestelle für Fahrzeuge, so dass das Fahrzeug 10 dort für Ein- und Aussteigevorgänge von Fahrgästen zum Halten kommen kann. Bei dem Bahnsteig kann es sich um eine befestigte Plattform handeln, neben welcher das Fahrzeug temporär zum Halten kommt. Unter einem Bahnsteig im Sinne dieser Erfindung ist jedoch jede Art von Haltestelle zu verstehen, an der ein Fahrzeug halten kann. In einer Ausführungsform mit befestigter Plattform weist der Bahnsteig 20 eine Bahnsteigkante 21 auf, neben welcher das Fahrzeug 10 hält. In einem bestimmten Abstand zu dieser Bahnsteigkante 21 ist eine Zugangsschutzeinrichtung beispielsweise in Form einer Zugangsschutzwand 30 angeordnet, welche den Bereich der Bahnsteigkante und damit auch ein anhaltendes Fahrzeug vom Rest der Haltestelle abgrenzt. Ist die Zugangsschutzwand bis zur Decke des Bahnsteigs beispielsweise innerhalb eines U-Bahntunnels ausgeführt, kann sie so zur Aufrechterhaltung bestimmter Umgebungsbedingungen im Bahnhof genutzt werden. Beispielsweise kann der Bereich des Bahnhofs geheizt oder gekühlt werden. Im Ausführungsbeispiel der Fig. 2 könnte dann der Bereich links von der Schutzwand 30 entsprechend klimatisiert werden, ohne dass dies durch kalte oder warme Luft aus dem Fahrzeugbereich rechts beeinträchtigt würde.

Ferner verhindert die Zugangsschutzwand 30 ein Betreten des Bahnsteigs 20 im Bereich der Bahnsteigkante 21, wenn kein Fahrzeug am Bahnsteig steht. Nur bei Einfahren eines Fahrzeugs 10 werden Zugangseinrichtungen innerhalb der Schutzeinrichtung 30 kontrolliert geöffnet, so dass Fahrgäste auf den Bahnsteig 20 treten können. Hierdurch erhöht sich die Sicherheit.

Die Zugangsschutzeinrichtung 30 weist im Ausführungsbeispiel der Fig. 1 mehrere Bahnsteigtüren 31, 32, und 33 auf, durch welche Personen hindurchtreten können. Diese werden auch als Platform Screen Doors (PSD) bezeichnet. Im Ausführungsbeispiel der Fig. 1 wird die Erfindung beispielhaft anhand von drei Bahnsteigtüren 31, 32, und 33 dargestellt, es kann sich jedoch auch um eine andere Anzahl von Türen handeln. Für Öffnungs- und Schließvorgänge ist jeder Bahnsteigtür 31, 32, 33 jeweils ein Bahnsteigtüraktor 41, 42 und 43 zugeordnet. Diese Bahnsteigtüraktoren 41, 42, 43 umfassen Mittel zur Bewegung der Bahnsteigtüren 31, 32, 33, d.h. wenigstens Antriebe zum Öffnen und Schließen der Bahnsteigtüren. Sie können jedoch auch Mittel zum Abbrechen einer Bewegung, d.h. eines Öffnungs- oder Schließvorgangs umfassen, um beispielsweise eine Bewegung zu unterbrechen, wenn ein Objekt oder eine Person in der Bahnsteigtür detektiert wurde. Daher umfasst jede Bahnsteigtür vorzugsweise Sensormittel, um solche Ereignisse zu detektieren. Dabei sind die Bahnsteigtüraktoren 41, 42, 43 insbesondere so ausgebildet, dass sie den Zustand einer Bahnsteigtür erfassen können, d.h. beispielsweise "Tür geschlossen", "Tür geöffnet", etc.

Das Fahrzeug 10 weist mehrere Fahrzeugtüren auf, wobei im Ausführungsbeispiel der Fig. 1 beispielhaft drei Fahrzeugtüren 11, 12 und 13 gezeigt sind. Wenn das Fahrzeug 10 am Bahnsteig 20 hält, kann vorgesehen sein, dass die Fahrzeugtüren 11, 12, 13 genau gegenüber den Bahnsteigtüren 31, 32, 33 liegen, so dass der Personenstrom an einsteigenden Fahrgästen von den Bahnsteigtüren zu den Fahrzeugtüren gelenkt werden kann. Für aussteigende Fahrgäste kann vorgesehen sein, dass diese auf der anderen Seite des Fahrzeugs aussteigen, auf der sich ebenfalls ein Bahnsteig mit Zugangsschutzeinrichtung befindet.

Jede Fahrzeugtür 11, 12, 13 ist über einen jeweiligen Fahrzeugtüraktor 51, 52, 53 bewegbar. Die Fahrzeugtüraktoren 51, 52, 53 sind über eine erste Kommunikationsverbindung 60 mit einer zentralen Türsteuereinheit 50 verbunden. Diese Türsteuereinheit 50 befindet sich am Fahrzeug 10 und ist Teil der Gesamtsteuerung des Fahrzeugs.

Die erste Kommunikationsverbindung 60 im Fahrzeug kann drahtlos bzw. kontaktlos ausgeführt sein, wobei beispielsweise ein WLAN-Netz verwendet werden kann. Eine drahtgebundene Lösung kann beispielsweise durch ein Bussystem im Fahrzeug 10 realisiert werden, was insbesondere einen CAN-Bus (Controller Area Network) beinhalten kann. Hierbei handelt es sich um ein serielles Bussystem zur Datenübertragung zwischen den Fahrzeugtüraktoren 51, 52, 53 und der zentralen Türsteuereinheit 50 über einen gemeinsamen Übertragungsweg. Die zentrale Türsteuereinheit 50 steht ferner in Verbindung mit einer Fahrzeugschnittstelle 54, über welche Daten außerhalb des Fahrzeugs 10 gesendet und empfangen werden können.

Die Bahnsteigtüraktoren 41, 42, 43 sind über eine Kommunikationsverbindung 40 mit einer Bahnsteigschnittstelle 44 verbunden. Diese Kommunikationsverbindung 40 kann ebenfalls über einen CAN-Bus realisiert werden. Über die Bahnsteigschnittstelle 44 können Daten empfangen und gesendet werden, wobei die Bahnsteigschnittstelle 44 mit der Fahrzeugschnittstelle 54 in Kommunikation treten kann.

Fährt das Fahrzeug 10 neben dem Bahnsteig 20 ein, kann somit ab einer bestimmten Position des Fahrzeugs 10 eine zweite Kommunikationsverbindung zwischen der zentralen Türsteuereinheit 50 des Fahrzeugs 10 und den Bahnsteigtüraktoren 41, 42, 43 hergestellt werden. Dies erfolgt über eine Kommunikationsverbindung 61 zwischen den beiden Schnittstellen 44 und 54, welche zusammen mit der Kommunikationsverbindung 40 am Bahnsteig 20 eine temporäre Verbindung zwischen der zentralen Türsteuereinheit 50 des Fahrzeugs 10 und den Bahnsteigtüraktoren 41, 42, 43 herstellt. Das Protokoll der ersten Kommunikationsverbindung 60 im Fahrzeug 10 und der zweiten Kommunikationsverbindung 40, 61 zu den Bahnsteigtüraktoren ist zweckmäßigerweise identisch.

Die Schnittstellen 44 und 54 können auf unterschiedliche geeignete Arten ausgeführt sein. Beispielsweise kann es sich um Schnittstellen für eine kontaktlose Kommunikationsverbindung handeln, wobei insbesondere Funksender bzw. Funkempfänger verwendet werden können. Dabei kann vorgesehen sein, dass die Kommunikationsverbindung 61 einen bestimmten Maximalabstand hat, innerhalb dessen eine ausreichende Signalstärke gegeben ist. Dieser Maximalabstand kann beispielsweise in der Größenordnung von 50 bis 80 cm liegen. Das Fahrzeug mit der Schnittstelle 54 muss somit entsprechend nah an die Schnittstelle 44 des Bahnsteigs heranfahren, um temporär die zweite Kommunikationsverbindung 40, 61 herstellen zu können.

Die Schnittstellen 44 und 54 können beispielsweise so angeordnet sein, dass sie auf einer Höhe liegen, wenn das Fahrzeug seine vorgeschriebene Halteposition am Bahnsteig erreicht hat. Eine solche Ausführungsform ist der schematischen Darstellung der Fig. 2 zu entnehmen, bei der eine Bahnsteigschnittstelle 44 unterhalb der Bahnsteigkante 21 angebracht ist und dort mit einer entsprechend angebrachten Schnittstelle 54 des Fahrzeugs 10 kommunizieren kann.

Die Ausformung der Schnittstellen 44 und 54 in den Figuren ist dabei nur schematisch zu verstehen, da insbesondere die Fahrzeugschnittstelle 54 bündig mit der Außenseite des Fahrzeugs 10 ausgebildet sein kann, so dass sie nicht vom Fahrzeug absteht. So ist die Schnittstelle besser vor Beschädigung und Verschmutzung geschützt. Um auch die Bahnsteigschnittstelle 44 gegen Beschädigung und Verschmutzung zu schützen, kann diese versetzt nach hinten angebracht sein, so dass sie oben von der Bahnsteigkante 21 geschützt ist. Ferner können die Schnittstellen 44 und 54 bei einer Funkverbindung auch auf unterschiedlichen Höhen liegen. Auch ausfahrbare Schnittstellen sind denkbar oder Schnittstellen, deren Lage veränderbar ist.

Über die Schnittstellen 44 und 54 kann eine temporäre Funkverbindung 61 hergestellt werden, wie sie in Fig. 1 schematisch angedeutet ist. In einer anderen Ausführungsform der Erfindung handelt es sich bei den Schnittstellen 44 und 54 um zwei Komponenten eines Gleit- bzw. Schleifkontakts. Über diesen Gleitkontakt kann beim Anfahren eines Fahrzeugs 10 an den Bahnsteig 20 ein schleifender Kontakt zwischen der Schnittstelle 54 des Fahrzeugs 10 und der Schnittstelle 44 des Bahnsteigs 20 hergestellt werden, wobei die Kontaktstellen temporär Kontakt miteinander erhalten. Im Laufe dieses Kontakts kann eine Datenübertragung von der Schnittstelle 54 des Fahrzeugs 10 an die Schnittstelle 44 des Bahnsteigs 20 und umgekehrt erfolgen.

Bei einem Gleitkontakt sind die Schnittstellen 44 und 54 so angeordnet, dass sie auf einer Höhe liegen, wenn das Fahrzeug 10 seine vorgeschriebene Halteposition am Bahnsteig 20 erreicht hat. Vorzugsweise vor dem endgültigen Halten des Fahrzeugs 10 wird der Kontakt hergestellt, so dass bereits vor dem endgültigen Halten alle notwendigen Daten und/oder Steuerbefehle über die so hergestellte zweite Kommunikationsverbindung 40, 61 zwischen der zentralen Türsteuereinheit 50 des Fahrzeugs und den Bahnsteigtüraktoren 41, 42, 43 übertragen werden können.

Die Schnittstelle 54 des Fahrzeugs 10 kann beispielsweise so im vorderen Bereich des Fahrzeugs 10 angeordnet sein, dass sie Kontakt zu einer entsprechenden Kontaktstelle 44 am Bahnsteig 20 erhält, sobald das Fahrzeug 10 an den Bahnsteig 20 heranfährt. Die Kontaktstelle 44 des Bahnsteigs 20 befindet sich somit in seinem Einfahrtbereich, damit bereits vor dem Halten des Fahrzeugs alle notwendigen Daten und/oder Steuerbefehle über die temporär hergestellte zweite Kommunikationsverbindung 40, 61 zwischen der zentralen Türsteuereinheit 50 des Fahrzeugs und den Bahnsteigtüraktoren 41, 42, 43 übertragen werden konnten.

Die Kontaktstelle 44 des Bahnsteigs 20 kann dabei sehr lang und somit so ausgeführt sein, dass die Kontaktstelle 54 des Fahrzeugs 10 kontinuierlich und auch noch nach dem Halten Kontakt zum Bahnsteig hat. Eine solche Ausführungsform ist schematisch in der Fig. 1 mit einer langen Kontaktschiene 44 gezeigt.

Auch eine Funkverbindung kann so gewählt werden, dass das Fahrzeug 10 bereits beim Einfahren an den Bahnsteig 20 Funkkontakt zur Schnittstelle 44 des Bahnsteigs hat und dieser bis zum Halten des Fahrzeugs aufrecht gehalten wird.

Das Fahrzeug 10 kann neben mehreren Fahrzeugtüren 11, 12, 13 auch Anbauteile wie Schiebetritte aufweisen. Diese Schiebetritte befinden sich unterhalb einer Fahrzeugtür und können ein- und ausgefahren werden, um den Fahrgästen das Ein- und Aussteigen zu erleichtern und insbesondere auch den Abstand zwischen Fahrzeugtür und einer Bahnsteigkante zu überbrücken. Insbesondere kann eine Fahrzeugtür auch zwei über einander liegende Schiebetritte aufweisen, die in Abhängigkeit von der Höhe der jeweiligen Bahnsteigkante ausgefahren werden. Schematisch sind daher in Fig. 1 unterhalb der Fahrzeugtüren 11, 12 und 13 jeweils zwei übereinander angeordnete Schiebetritte dargestellt. Beispielhaft sind die beiden Schiebetritte der Fahrzeugtür 13 mit den Bezugsziffern 14 und 15 gekennzeichnet. Jeder dieser Schiebetritte 14, 15 verfügt über einen eigenen Aktor 55, 56, mit dem der jeweilige Schiebetritt bewegt werden kann. Auch diese Schiebetrittaktoren 55, 56 sind über die erste Kommunikationsverbindung 60 an die zentrale Türsteuerung 50 des Fahrzeugs angeschlossen und können über diese angesteuert werden.

Zweckmäßigerweise werden die Öffnungs- und Schließvorgänge der Fahrzeugtüren 11, 12, 13, der Bahnsteigtüren 31, 32, 33 und optional auch der Schiebetritte 14, 15 so aufeinander abgestimmt, dass für Fahrgäste ein sicheres und schnelles Ein- und Aussteigen möglich ist. Beim Einsteigevorgang kann dies beispielsweise beinhalten, dass die Bahnsteigtüren erst geöffnet werden, wenn die Fahrzeugtüren geöffnet und die Schiebetritte ausgefahren sind. Die Bahnsteigtüren können jedoch auch gleichzeitig mit den Fahrzeugtüren öffnen oder auch vor ihnen, so dass Fahrgäste bereits an die Bahnsteigkante treten können, bevor die Fahrzeugtüren öffnen.

Dabei hat die Erfindung insbesondere den Vorteil, dass die Türsteuerung des Fahrzeugs sicher stellen kann, dass alle Fahrzeugtüren geöffnet und gegebenenfalls Schiebetritte ausgefahren sind, bevor sie die Bahnsteigtüren öffnet. Im Falle einer blockierten oder nicht vollständig funktionierenden Fahrzeugkomponente kann sie die Öffnung der Bahnsteigtüren verzögern oder sogar ganz unterbinden. Dabei müssen dem Bahnsteig keine diesbezüglichen Informationen von dem Fahrzeug übermittelt werden, was fehleranfällig sein kann, sondern das Fahrzeug selbst verfügt über diese Information und gibt so die gesamte Türansteuerung vor.

Die Abstimmung zwischen den einzelnen Zugangseinrichtungen kann ferner beinhalten, dass Bahnsteigtüren nach dem Abfahren des Fahrzeugs für einen bestimmten Zeitraum geöffnet bleiben. Anderenfalls müssten Fahrgäste zwingend an der Bahnsteigkante verbleiben, wenn sie nicht schnell genug durch die Türen getreten sind und das Fahrzeug sich bereits entfernt hat. Auch kann es zu blockierten Bahnsteigtüren kommen, welche das Abfahren des Fahrzeugs unnötig verzögern könnten, wenn Bahnsteigtüren ausschließlich durch das Fahrzeug angesteuert werden können. Daher ist es in einer Ausführungsform der Erfindung vorgesehen, dass die zentrale Türsteuerung des Fahrzeugs nur das Öffnen von Bahnsteigtüren übernimmt, wenn es an einem Bahnsteig einfährt. Schließvorgänge werden hingegen von einer weiteren Türsteuerung am Bahnsteig angesteuert. Zwar erfordert dies eine ergänzende Türsteuerkomponente am Bahnsteig, welche jedoch einfacher ausgestaltet sein kann als eine Bahnsteigtürsteuerung, die auch Öffnungsvorgänge ansteuert, die mit den Öffnungsvorgängen am Fahrzeug koordiniert werden müssen. Schließvorgänge am Bahnsteig können hingegen einfacher ohne umfangreiche Zustandsinformationen vom Fahrzeug durchgeführt werden. Sobald vom Fahrzeug über die temporäre Kommunikationsverbindung die Information erhalten wurde, dass alle Fahrzeugtüren geschlossen wurden, kann die Türsteuerung des Bahnsteigs übernehmen. Es kann auch vorgesehen sein, dass eine Türsteuerung des Bahnsteigs übernimmt, sobald das Fahrzeug den Bahnsteig verlassen hat.

Ferner kann vorgesehen sein, dass Fahrgäste nur auf einer Fahrzeugseite einsteigen können, während das Aussteigen auf der gegenüber liegenden Fahrzeugseite zu erfolgen hat. Somit können die Bahnsteigtüren auf der Einstiegsseite von der zentralen Türsteuerung 50 des Fahrzeugs 10 angesteuert werden, während die Bahnsteigtüren auf der Ausstiegsseite am gegenüber liegenden Bahnsteig durch eine eigene Türsteuerung des Bahnsteigs angesteuert werden.
In einer anderen Ausführungsform der Erfindung weist die Zugangsschutzeinrichtung 30 verschiedene Türen auf, wobei einige Türen ausschließlich für das Betreten des Bahnsteigs und andere Türen ausschließlich für das Verlassen des Bahnsteigs vorgesehen sind. Auch kann nur eine einzelne, größere Tür für das Verlassen des Bahnsteigs vorgesehen sein, während mehrere nebeneinander liegende Türen für das Betreten vorgesehen sind. Auf diese Weise können die Personenströme zu Stoßzeiten unter Umständen besser gelenkt werden. Die zentrale Türsteuerung 50 des Fahrzeugs kann dann nach dem Einfahren des Fahrzeugs an dem Bahnsteig erst die Fahrzeugtüren und diejenigen Bahnsteigtüren öffnen, die für das Verlassen des Bahnsteigs vorgesehen sind. Auf diese Weise können Fahrgäste zuerst das Fahrzeug und dann den Bahnsteig verlassen. Nach einem bestimmten Zeitintervall werden auch die Bahnsteigtüren für das Betreten des Bahnsteigs geöffnet, so dass neue Fahrgäste in das Fahrzeug einsteigen können, ohne dass sie durch ihnen entgegen strömende Personen daran gehindert werden.

Darüber hinaus kann vorgesehen sein, dass ein Bahnsteig zwar eine eigene Türsteuerung aufweist, mit welcher die Bahnsteigaktoren der Bahnsteigtüren angesteuert werden können. Die zentrale Türsteuerung des Fahrzeugs kann die Bahnsteigaktoren jedoch ebenfalls durch direkte Steuerbefehle ansteuern. Bei dieser Ausführungsform erfolgt zwar keine Einsparung von Komponenten, insbesondere beim Einfahren und Halten eines Fahrzeugs können jedoch die mit dem erfindungsgemäßen Verfahren verbundenen Vorteile genutzt werden, wenn die Türsteuerung des Fahrzeugs auch die Bahnsteigtüren ansteuert und somit die Türsteuerung des Bahnsteigs zeitweilig ersetzt.

Um Bahnsteigtüren bei Bedarf auch öffnen und schließen zu können, wenn kein Fahrzeug am Bahnsteig angehalten hat, kann vorgesehen sein, dass beispielsweise eine mobile Bahnsteigtürsteuereinheit 70 an die Kommunikationsverbindung 40 angeschlossen werden kann. Dies kann kontaktbehaftet über einen Stecker oder kontaktlos beispielsweise über eine Funkverbindung erfolgen. Mit dieser mobilen Bahnsteigtürsteuereinheit 70 kann Servicepersonal die Bahnsteigtüren kontrollieren, warten, reparieren, etc. und/oder Zugang zur Bahnsteigkante erlagen, um dort Arbeiten durchzuführen. In diesem Fall sendet die Bahnsteigtürsteuereinheit 70 Steuerbefehle an die Bahnsteigaktoren 41, 42, 43 der Bahnsteigtüren 31, 32, 33. Wie zuvor erwähnt, kann eine bahnsteigseitige Türsteuereinheit 70 auch fest installiert sein, jedoch insbesondere für Öffnungsvorgänge von Bahnsteigtüren beim Einfahren eines Fahrzeugs nicht zuständig sein. Steuerbefehle der zentralen Türsteuereinheit 50 des Fahrzeugs senden in diesem Fall direkt Steuerbefehle über die Kommunikationsverbindung 40, 61 an die Bahnsteigaktoren 41, 42, 43, ohne dass die bahnsteigseitige Türsteuereinheit 70 zwischengeschaltet ist. Steuerbefehle der Fahrzeugtürsteuerung 50 werden somit nicht von der bahnsteigseitigen Türsteuereinheit 70 empfangen, gegebenenfalls verarbeitet und dann an die Bahnsteigaktoren 41, 42, 43 weitergeleitet, sondern die zentrale Türsteuerung 50 des Fahrzeugs greift direkt beispielsweise auf den CAN-Bus 40 zu.

### Bezugszeichenliste:

- 10: Fahrzeug, Schienenfahrzeug
- 11,12,13: Fahrzeugtür
- 14: Oberer Schiebetritt
- 15: Unterer Schiebetritt
- 20: Bahnsteig, Haltestelle
- 21: Bahnsteigkante
- 30: Zugangsschutzeinrichtung, Bahnsteigwand
- 31,32,33: Bahnsteigtür, Schranke
- 40: Kommunikationsverbindung Bahnsteig, Bussystem
- 41,42,43: Bahnsteigtüraktor
- 44: Schnittstelle, Bahnsteigschnittstelle, Kontaktschiene
- 50: Zentrale Türsteuereinheit
- 51,52,53: Fahrzeugtüraktor
- 54: Schnittstelle, Fahrzeugschnittstelle, Kontaktbürste
- 55,56: Schiebetrittaktuator
- 60: Erste Kommunikationsverbindung, Bussystem
- 61: Zweite Kommunikationsverbindung, Funkverbindung, Gleit-/ Schleifkontakt
- 70: Mobile Bahnsteigtürsteuereinheit

## Patentansprüche

1. Türsteuersystem, umfassend ein Fahrzeug (10) zur Personenbeförderung, insbesondere ein Schienenfahrzeug, mit wenigstens einer Fahrzeugtür (11;12;13) und einen Bahnsteig (20) mit einer Zugangsschutzeinrichtung (30), wobei die Zugangsschutzeinrichtung (30) wenigstens eine Bahnsteigtür (31;32;33) aufweist, und jeder Fahrzeugtür (11;12;13) ein Fahrzeugtüraktor (51;52;53) mit Mitteln zur Bewegung der jeweiligen Fahrzeugtür (11;12;13) und jeder Bahnsteigtür (31;32;33) ein Bahnsteigtüraktor (41;42;43) mit Mitteln zur Bewegung der jeweiligen Bahnsteigtür (31;32;33) zugeordnet ist, wobei
- das Fahrzeug (10) eine zentrale Türsteuereinheit (50) aufweist, welche dazu ausgebildet ist, den wenigstens einen Fahrzeugtüraktor (51;52;53) und den wenigstens einen Bahnsteigtüraktor (41;42;43) anzusteuern, wobei der wenigstens eine Fahrzeugtüraktor (51;52;53) dazu ausgebildet ist, die Bewegung einer Fahrzeugtür (11;12;13) aufgrund eines von der zentralen Türsteuereinheit (50) empfangenen Steuerbefehls zu bewirken und der wenigstens eine Bahnsteigtüraktor (41;42;43) dazu ausgebildet ist, die Bewegung einer Bahnsteigtür (31;32;33) aufgrund eines von der zentralen Türsteuereinheit (50) empfangenen Steuerbefehls zu bewirken, und dass
- eine erste Kommunikationsverbindung (60) zwischen der zentralen Türsteuereinheit (50) und dem wenigstens einen Fahrzeugtüraktor (51;52;53) besteht, über welche Steuerbefehle für eine Bewegung einer Fahrzeugtür (11;12;13) an den jeweiligen Fahrzeugtüraktor (51;52;53) übermittelbar sind, **dadurch gekennzeichnet, dass**
- für die Ansteuerung des wenigstens einen Bahnsteigtüraktors (41;42;43) eine temporäre zweite Kommunikationsverbindung (40;61) zwischen der zentralen Türsteuereinheit (50) und dem wenigstens einen Bahnsteigtüraktor (41;42;43) herstellbar ist, über welche Steuerbefehle für eine Bewegung einer Bahnsteigtür (31;32;33) von der zentralen Türsteuereinheit (50) an den jeweiligen Bahnsteigtüraktor (41;42;43) übermittelbar sind.

2. Türsteuersystem nach Anspruch 1,
**dadurch gekennzeichnet, dass** das Fahrzeug (10) eine Fahrzeugschnittstelle (54) aufweist, die mit der zentralen Türsteuereinheit (50) verbunden ist und der Bahnsteig (20) eine Bahnsteigschnittstelle (44) aufweist, die mit dem wenigstens einen Bahnsteigtüraktor (41;42;43) verbunden ist, wobei die Fahrzeugschnittstelle (54) und die Bahnsteigschnittstelle (44) so ausgebildet sind, dass eine temporäre Kommunikationsverbindung (61) zwischen diesen beiden Schnittstellen (44;54) herstellbar ist.

3. Türsteuersystem nach Anspruch 2,
**dadurch gekennzeichnet, dass** die temporäre Kommunikationsverbindung (61) zwischen den beiden Schnittstellen (44;54) kontaktlos oder kontaktbehaftet ist.

4. Türsteuersystem nach einem oder beiden der Ansprüche 2 und 3,
**dadurch gekennzeichnet, dass** die erste Kommunikationsverbindung (60) zwischen der zentralen Türsteuereinheit (50) und dem wenigstens einen Fahrzeugtüraktor (51;52;53) und/oder die Verbindung zwischen der Bahnsteigschnittstelle (44) und dem wenigstens einen Bahnsteigtüraktor (41;42;43) ein CAN-Bus ist.

5. Türsteuersystem nach Anspruch 4,
**dadurch gekennzeichnet, dass** die Protokolle der ersten Kommunikationsverbindung (60) zwischen der zentralen Türsteuereinheit (50) und dem wenigstens einen Fahrzeugtüraktor (51;52;53) und der Verbindung zwischen der Bahnsteigschnittstelle (44) und dem wenigstens einen Bahnsteigtüraktor (41;42;43) identisch sind.

6. Türsteuersystem nach einem oder mehreren der Ansprüche 2 bis 5,
**dadurch gekennzeichnet, dass** die beiden Schnittstellen (44;54) so angeordnet sind, dass sie in einer definierten Halteposition des Fahrzeugs (10) miteinander kommunizieren können.

7. Türsteuersystem nach einem oder mehreren der Ansprüche 2 bis 6,
**dadurch gekennzeichnet, dass** zwischen den beiden Schnittstellen (44;54) ein Gleitkontakt herstellbar ist.

8. Türsteuersystem nach Anspruch 7,
**dadurch gekennzeichnet, dass** die Bahnsteigschnittstelle (44) eine lang gestreckte Kontaktschiene ist.

9. Türsteuersystem nach einem oder mehreren der Ansprüche 2 bis 8,
**dadurch gekennzeichnet, dass** die Fahrzeugschnittstelle (54) im vorderen Bereich des Fahrzeugs (10) angeordnet ist.

10. Türsteuersystem nach einem oder mehreren der Ansprüche 1 bis 9,
**dadurch gekennzeichnet, dass** eine Bahnsteigtür (31;32;33) wenigstens ein Sensormittel aufweist, und die zentrale Türsteuereinheit (50) über die temporäre zweite Kommunikationsverbindung (40;61) Zugriff auf Informationen des jeweiligen Sensormittels hat.

11. Verfahren zur gemeinsamen Ansteuerung wenigstens einer Fahrzeugtür (11;12;13) eines Fahrzeugs (10) zur Personenbeförderung, insbesondere eines Schienenfahrzeugs, und wenigstens einer Bahnsteigtür (31;32;33) eines Bahnsteigs (20), welche sich innerhalb einer Zugangsschutzeinrichtung (30) des Bahnsteigs (20) befindet, wobei jeder Fahrzeugtür (11;12;13) ein Fahrzeugtüraktor (51;52;53) mit Mitteln zur Bewegung der jeweiligen Fahrzeugtür (11;12;13) und jeder Bahnsteigtür (31;32;33) ein Bahnsteigtüraktor (41;42;43) mit Mitteln zur Bewegung der jeweiligen Bahnsteigtür (31;32;33) zugeordnet ist, wobei das Verfahren folgende Schritte umfasst:
- eine zentrale Türsteuereinheit (50) des Fahrzeugs (10) den wenigstens einen Fahrzeugtüraktor (51;52;53) ansteuert, indem über eine erste Kommunikationsverbindung (60) ein Steuerbefehl von der zentralen Türsteuereinheit (50) an den Fahrzeugtüraktor (51;52;53) übermittelt wird, und der Fahrzeugtüraktor (51;52;53) die Bewegung der ihm zugeordneten Fahrzeugtür (11;12;13) aufgrund dieses von der zentralen Türsteuereinheit (50) empfangenen Steuerbefehls bewirkt, **dadurch gekennzeichnet, dass**
- eine temporäre zweite Kommunikationsverbindung (40;61) zwischen der zentralen Türsteuereinheit (50) und dem wenigstens einen Bahnsteigtüraktor (41;42;43) hergestellt wird, woraufhin die zentrale Türsteuereinheit (50) des Fahrzeugs (10) den wenigstens einen Bahnsteigtüraktor (41;42;43) ansteuert, indem über diese temporäre zweite Kommunikationsverbindung (40;61) ein Steuerbefehl von der zentralen Türsteuereinheit (50) an den Bahnsteigtüraktor (41;42;43) übermittelt wird, und der Bahnsteigtüraktor (41;42;43) die Bewegung einer ihm zugeordneten Bahnsteigtür (31;32;33) aufgrund dieses von der zentralen Türsteuereinheit (50) empfangenen Steuerbefehls bewirkt.

12. Verfahren nach Anspruch 11,
**dadurch gekennzeichnet, dass** ein Steuerbefehl gleichzeitig von der zentralen Türsteuereinheit (50) an wenigstens einen Fahrzeugtüraktor (51;52;53) und wenigstens einen Bahnsteigtüraktor (41;42;43) übermittelt wird.

13. Verfahren nach einem oder beiden der Ansprüche 11 und 12,
**dadurch gekennzeichnet, dass** eine Bahnsteigtür (31;32;33) Informationen über ihren Zustand an die zentrale Türsteuereinheit (50) übermittelt.

14. Verfahren nach einem oder mehreren der Ansprüche 11 bis 13,
**dadurch gekennzeichnet, dass** die temporäre Kommunikationsverbindung (40;61) hergestellt wird, bevor das Fahrzeug (10) an dem Bahnsteig (20) zu einem Halt kommt.

## Claims

1. A door control system, comprising a vehicle (10) for passenger transportation, in particular a rail vehicle, with at least one vehicle door (11; 12; 13) and a train platform (20) with an access prevention device (30), wherein the access prevention device (30) has at least one train platform door (31; 32; 33), and each vehicle door (11; 12; 13) is allocated a vehicle door actuator (51; 52; 53) with means for moving the respective vehicle door (11; 12; 13) and each train platform door (31; 32; 33) is allocated a train platform door actuator (41; 42; 43) with means for moving the respective train platform door (31; 32; 33),
wherein
- the vehicle (10) has a central door control unit (50) configured to control the at least one vehicle door actuator (51; 52, 53) and the at least one train platform door actuator (41; 42; 43), wherein the at least one vehicle door actuator (51; 52; 53) is configured to cause the movement of a vehicle door (11; 12; 13) because of a control command received from the central door control unit (50), and the at least one train platform door actuator (41; 42; 43) is configured to cause the movement of a train platform door (31; 32; 33) because of a control command received from the central door control unit (50), and that
- a first communication link (60) between the central door control unit (50) and the at least one vehicle door actuator (51; 52; 53) exists, via which control commands for a movement of a vehicle door (11; 12; 13) can be transmitted to the respective vehicle door actuator (51; 52; 53), **characterized in that**
- for controlling the at least one train platform door actuator (41; 42; 43), a temporary second communication link (40; 61), via which control commands for a movement of the train platform door (31; 32; 33) can be transmitted from the central door control unit (50) to the respective train platform door actuator (41; 42; 43), can be established between the central door control unit (50) and the at least one train platform door actuator (41; 42; 43).

2. The door control system according to claim 1,
**characterized in that** the vehicle (10) has a vehicle interface (54) connected to the central door control unit (50), and the train platform (20) has a train platform interface (44) connected to the at least one train platform door actuator (41; 42; 43), wherein the vehicle interface (54) and the train platform interface (44) are configured in such a way that a temporary communication link (61) can be established between these two interfaces (44; 54).

3. The door control system according to claim 2,
**characterized in that** the temporary communication link (61) between the two interfaces (44; 54) is contactless or contact-based.

4. The door control system according to any one or both of the claims 2 and 3,
**characterized in that** the first communication link (60) between the central door control unit (50) and the at least one vehicle door actuator (51; 52; 53) and/or the link between the train platform interface (44) and the at least one train platform door actuator (41; 42; 43) is a CAN bus.

5. The door control system according to claim 4,
**characterized in that** the protocols of the first communication link (60) between the central door control unit (50) and the at least one vehicle door actuator (51; 52; 53) and of the link between the train platform interface (44) and the at least one train platform door actuator (41; 42; 43) are identical.

6. The door control system according to any one or several of the claims 2 to 5, **characterized in that** the two interfaces (44; 54) are arranged in such a way that they are able to communicate with each other in a defined stopping position of the vehicle (10).

7. The door control system according to any one or several of the claims 2 to 6,
**characterized in that** a sliding contact can be established between the two interfaces (44; 54).

8. The door control system according to claim 7,
**characterized in that** the train platform interface (44) is an elongated contact rail.

9. The door control system according to any one or several of the claims 2 to 8,
**characterized in that** the vehicle interface (54) is disposed in the front region of the vehicle (10).

10. The door control system according to any one or several of the claims 1 to 9,
**characterized in that** a train platform door (31; 32; 33) has at least one sensor means, and the central door control unit (50) has access to the information of the respective sensor means via the temporary second communication link (40; 61).

11. A method for the joint control of at least one vehicle door (11; 12; 13) of a vehicle (10) for passenger transportation, in particular of a rail vehicle, and of a train platform door (31; 32; 33) of a train platform (20), which is located within an access prevention device (30) of the train platform (20), wherein each vehicle door (11; 12; 13) is allocated a vehicle door actuator (51; 52; 53) with means for moving the respective vehicle door (11; 12; 13), and each train platform door (31; 32; 33) is allocated a train platform door actuator (41; 42; 43) with means for moving the respective train platform door (31; 32; 33), wherein the method includes the steps
- a central door control unit (50) of the vehicle (10) controls the at least one vehicle door actuator (51; 52; 53) by a control command being transmitted via a first communication link (60) from the central door control unit (50) to the vehicle door actuator (51; 52; 53), and the vehicle door actuator (51; 52; 53) causes the movement of the vehicle door (11; 12; 13) allocated to it because of this control command received from the central door control unit (50), **characterized in that**
- a temporary second communication link (40; 61) is established between the central door control unit (50) and the at least one train platform door actuator (41; 42; 43), whereupon the central door control unit (50) of the vehicle (10) controls the at least one train platform actuator (41; 42; 43) by a control command being transmitted via this temporary second communication link (40; 61) from the central door control unit (50) to the train platform actuator (41; 42; 43), and the train platform actuator (41; 42; 43) causes the movement of a train platform door (31; 32; 33) allocated to it because of this control command received from the central door control unit (50).

12. The method according to claim 11,
**characterized in that** a control command is transmitted simultaneously from the central door control unit (50) to the at least one vehicle door actuator (51; 52; 53) and at least one train platform door actuator (41; 42; 43).

13. The method according to any one or both of the claims 11 and 12,
**characterized in that** a train platform door (31; 32; 33) transmits information about its condition to the central door control unit (50).

14. The method according to any one or several of the claims 11 to 13,
**characterized in that** the temporary communication link (40; 61) is established prior to the vehicle (10) coming to a halt at the train platform (20).

## Revendications

1. Système de commande de porte comprenant un véhicule (10) pour le transport de passagers, en particulier un véhicule sur rails, ayant au moins une porte de véhicule (11; 12; 13) ainsi qu'un quai (20) ayant un dispositif de protection d'accès (30), dans lequel ledit dispositif de protection d'accès (30) présente au moins une porte de quai (31; 32; 33), et à chaque porte de véhicule (11; 12; 13) est associé un actionneur de porte de véhicule (51; 52; 53) comprenant des moyens de déplacement de la porte de véhicule (11; 12; 13) respective, et à chaque porte de quai (31; 32; 33) est associé un actionneur de porte de quai (41; 42; 43) comprenant des moyens de déplacement de la porte de quai (31; 32; 33) respective, dans lequel
- le véhicule (10) présente une unité de commande de porte (50) centrale qui est conçue pour commander ledit au moins un actionneur de porte de véhicule (51; 52; 53) et ledit au moins un actionneur de porte de quai (41; 42; 43), dans lequel ledit au moins un actionneur de porte de véhicule (51; 52; 53) est conçu pour provoquer le déplacement d'une porte de véhicule (11; 12; 13) en raison d'une instruction de commande reçue de la part de ladite unité de commande de porte (50) centrale, et ledit au moins un actionneur de porte de quai (41; 42; 43) est conçu pour provoquer le déplacement d'une porte de quai (31; 32; 33) en raison d'une instruction de commande reçue de la part de ladite unité de commande de porte (50) centrale, et dans lequel
- une première liaison de communication (60) existe entre l'unité de commande de porte (50) centrale et ledit au moins un actionneur de porte de véhicule (51; 52; 53), par l'intermédiaire de laquelle des instructions de commande pour un déplacement d'une porte de véhicule (11; 12; 13) peuvent être transmises à l'actionneur de porte de véhicule (51; 52; 53) respectif,
**caractérisé par le fait que,**
- pour commander ledit au moins un actionneur de porte de quai (41; 42; 43), une deuxième liaison de communication (40; 61) temporaire peut être établie entre ladite unité de commande de porte (50) centrale et ledit au moins un actionneur de porte de quai (41; 42; 43), par l'intermédiaire de laquelle des instructions de commande pour un déplacement d'une porte de quai (31; 32; 33) peuvent être transmises de l'unité de commande de porte (50) centrale à l'actionneur de porte de quai (41; 42; 43) respectif.

2. Système de commande de porte selon la revendication 1,
**caractérisé par le fait que** le véhicule (10) comprend une interface de véhicule (54) qui est reliée à l'unité de commande de porte (50) centrale, et le quai (20) comprend une interface de quai (44) qui est reliée audit au moins un actionneur de porte de quai (41; 42; 43), dans lequel ladite interface de véhicule (54) et ladite interface de quai (44) sont configurées de telle sorte qu'une liaison de communication (61) temporaire peut être établie entre ces deux interfaces (44; 54).

3. Système de commande de porte selon la revendication 2,
**caractérisé par le fait que** la liaison de communication (61) temporaire entre les deux interfaces (44; 54) est de type sans contact ou à contact.

4. Système de commande de porte selon l'une ou les deux des revendications 2 et 3,
**caractérisé par le fait que** la première liaison de communication (60) entre l'unité de commande de porte (50) centrale et ledit au moins un actionneur de porte de véhicule (51; 52; 53) et/ou la liaison entre l'interface de quai (44) et ledit au moins un actionneur de porte de quai (41; 42; 43) est un bus CAN.

5. Système de commande de porte selon la revendication 4,
**caractérisé par le fait que** les protocoles de la première liaison de communication (60) entre l'unité de commande de porte (50) centrale et ledit au moins un actionneur de porte de véhicule (51; 52; 53) ainsi que de la liaison entre l'interface de quai (44) et ledit au moins un actionneur de porte de quai (41; 42; 43) sont identiques.

6. Système de commande de porte selon l'une ou plusieurs des revendications 2 à 5,
**caractérisé par le fait que** les deux interfaces (44; 54) sont agencées de manière à qu'elles puissent communiquer entre elles dans une position d'arrêt définie du véhicule (10).

7. Système de commande de porte selon l'une ou plusieurs des revendications 2 à 6,
**caractérisé par le fait qu'**un contact glissant peut être établi entre les deux interfaces (44; 54).

8. Système de commande de porte selon la revendication 7,
**caractérisé par le fait que** l'interface de quai (44) est un rail de contact allongé.

9. Système de commande de porte selon l'une ou plusieurs des revendications 2 à 8,
**caractérisé par le fait que** l'interface de véhicule (54) est disposée dans la zone avant du véhicule (10).

10. Système de commande de porte selon l'une ou plusieurs des revendications 1 à 9,
**caractérisé par le fait qu'**une porte de quai (31; 32; 33) comprend au moins un moyen capteur, et l'unité de commande de porte (50) centrale peut accéder via la deuxième liaison de communication (40; 61) temporaire à des informations du moyen capteur respectif.

11. Procédé destiné à commander en commun au moins une porte de véhicule (11; 12; 13) d'un véhicule (10) pour le transport de passagers, en particulier d'un véhicule sur rails, et au moins une porte de quai (31; 32; 33) d'un quai (20), qui est située à l'intérieur d'un dispositif de protection d'accès (30), dans lequel à chaque porte de véhicule (11; 12; 13) est associé un actionneur de porte de véhicule (51; 52; 53) comprenant des moyens de déplacement de la porte de véhicule (11; 12; 13) respective, et à chaque porte de quai (31; 32; 33) est associé un actionneur de porte de quai (41; 42; 43) comprenant des moyens de déplacement de la porte de quai (31; 32; 33) respective, le procédé comprenant les étapes suivantes:
- une unité de commande de porte (50) centrale du véhicule (10) commande ledit au moins un actionneur de porte de véhicule (51; 52; 53) en transmettant via une première liaison de communication (60) une instruction de commande de ladite unité de commande de porte (50) centrale à l'actionneur de porte de véhicule (51; 52; 53), et ledit actionneur de porte de véhicule (51; 52; 53) provoque le déplacement de la porte de véhicule (11; 12; 13) qui lui est associée, en raison de cette instruction de commande reçue de la part de l'unité de commande de porte (50) centrale,
**caractérisé par le fait qu'**
- une deuxième liaison de communication (40; 61) temporaire est établie entre ladite unité de commande de porte (50) centrale et ledit au moins un actionneur de porte de quai (41; 42; 43) ce après quoi l'unité de commande de porte (50) centrale du véhicule (10) commande ledit au moins un actionneur de porte de quai (41; 42; 43) **par le fait qu'**une instruction de commande est transmise via cette deuxième liaison de communication (40; 61) temporaire de ladite unité de commande de porte (50) centrale à l'actionneur de porte de quai (41; 42; 43) et que l'actionneur de porte de quai (41; 42; 43) provoque le déplacement d'une porte de quai (31; 32; 33) qui lui est associée, en raison de cette instruction de commande reçue de la part de l'unité de commande de porte (50) centrale.

12. Procédé selon la revendication 11,
**caractérisé par le fait qu'**une instruction de commande est transmise en même temps de l'unité de commande de porte (50) centrale à au moins un actionneur de porte de véhicule (51; 52; 53) et à au moins un actionneur de porte de quai (41; 42; 43).

13. Procédé selon l'une ou les deux des revendications 11 et 12,
**caractérisé par le fait qu'**une porte de quai (31; 32; 33) transmet des informations relatives à son état à l'unité de commande de porte (50) centrale.

14. Procédé selon l'une ou plusieurs des revendications 11 à 13,
**caractérisé par le fait que** la liaison de communication (40; 61) temporaire est établie avant que le véhicule (10) s'arrête sur le quai (20).
